# EUROPÄISCHE PATENTSCHRIFT

(11) **EP 2 308 646 B1**
(45) Veröffentlichungstag und Bekanntmachung des Hinweises auf die Patenterteilung: **26.02.2014**
(21) Anmeldenummer: 10180557.0
(22) Anmeldetag: 28.09.2010
(51) Int. Cl.: B24C 7/00, B24C 5/00, F04B 43/08

(54) **Verfahren zum Bearbeiten von Werkstücken mittels eines unter hohem Druck aus einer Düse austretenden schleifmittelhaltigen Wasserstrahls, Wasserstrahlanlage zur Durchführung des Verfahrens sowie Anwendung des Verfahrens**
Method for working on workpieces by means of a water jet that contains abrasive and emerges under high pressure from a nozzle, water jet installation for executing the method, and application of the method
Procédé de traitement de pièces usinées à l'aide d'un jet d'eau contenant un agent abrasif sortant d'une buse sous haute pression, installation de jet d'eau destiné à exécuter et à appliquer le procédé

(30) Priorität: 01.10.2009 DE 102009043697
(43) Veröffentlichungstag der Anmeldung: 13.04.2011
(73) Patentinhaber: Alstom Technology Ltd, 5400 Baden (CH)
(72) Erfinder: Roth, Philipp, 5400 Baden (CH)

(56) Entgegenhaltungen:
- WO-A1-97/31752
- WO-A1-2008/001111
- DE-A1- 3 121 103
- GB-A- 2 073 630
- US-A- 4 408 626
- US-A- 4 854 090
- US-A- 4 872 293
- US-A- 5 160 548

## Beschreibung

### TECHNISCHES GEBIET

Die vorliegende Erfindung bezieht sich auf das Gebiet der Bearbeitung von Werkstücken mittels Wasserstrahlen. Sie betrifft ein Verfahren zum Bearbeiten, insbesondere Reinigen, eines Werkstücks mittels eines unter hohem Druck aus einer Düse austretenden, schleifmittelhaltigen Wasserstrahls gemäss dem Oberbegriff des Anspruchs 1, sowie eine Wasserstrahlanlage zur Durchführung des Verfahrens. Darüber hinaus betrifft die Erfindung ein Verfahren zur Anwendung des erfindungsgemässen Wasserstrahlverfahrens.

### STAND DER TECHNIK

Komponenten von Kraftwerksanlagen unterliegen während ihres Betriebs einer hohen mechanischen und thermischen Beanspruchung. Dies gilt in besonderem Masse für dem Heissgasstrom ausgesetzte Komponenten von Gasturbinen, deren Oberflächen neben den extremen mechanischen und thermischen Beanspruchungen ausserdem unerwünschten thermischen und chemischen Reaktionen unter Bildung nichtmetallischer Schichten, wie Zunder oder Korrosionsbeläge, ausgesetzt sind mit negativen Auswirkungen auf das Betriebsverhalten. Dies macht regelmässige Wartungsintervalle zur Überprüfung des Zustands dieser Komponenten und zu deren Ausbau und/oder Reinigung, Reparatur oder ggf. Austausch erforderlich.

Verfahren zum Reinigen von Gasturbinenkomponenten, wie beispielsweise von Schaufeln, sind in vielfältiger Ausprägung bekannt. Zu den auf diesem Gebiet bekannten und eingeführten Verfahren zählt das Sandstrahlen. Auf einen Druck von mehreren Bar komprimierte Luft, der ein Abrasivstoff zugesetzt wird, wird auf die zu behandelnde Oberfläche geleitet. Die mit hoher Energie auf die Oberfläche auftreffenden Partikel des Abrasivstoffs bewirken einen Reinigungseffekt. Nachteile dieser Verfahren liegen jedoch in einer ungenauen Steuerung und in einem relativ groben Materialabtrag mit nachteiligen Veränderungen der Oberflächengüte des Werkstücks.

Eine andere Gattung von Reinigungsverfahren beruht auf der Hochdruckwasserstrahltechnik, wobei reine oder mit einem Schleifmittel versetzte Wasserstrahlen auf die zu reinigende Oberfläche aufgebracht werden. Die Hochdruckwasserstrahltechnik setzt Wasserdrücke von bis zu 600 MPa ein, um einen Hochgeschwindigkeitswasserstrahl zu erzeugen. Ein solcher Hochgeschwindigkeitswasserstrahl kann als in alle Richtungen wirkendes Werkzeug für Schneid- oder Reinigungsanwendungen eingesetzt werden.

Abhängig von der jeweiligen Anwendung werden nach drei verschiedenen Prinzipien arbeitende Wasserstrahlen benutzt, nämlich:
(1) reine Wasserstrahlen (siehe Fig. 1),
(2) schleifmittelhaltige Wasserstrahlen, die durch Eintrag eines Schleifmittels in einen vorher erzeugten reinen Wasserstrahl generiert werden (Abrasive Injection Water Jets AIWJ; siehe Fig. 2), und
(3) schleifmittelhaltige Wasserstrahlen, bei denen der Strahl durch den Austritt einer unter Druck stehenden Suspension des Schleifmittels aus einer Düse erzeugt wird (Abrasive Suspension Water Jets ASWJ; siehe Fig. 3).

Bei dem in Fig. 1 vereinfacht dargestellten ersten Prinzip wird in einer Wasserstrahlanlage 10 Wasser über eine Wasserzuleitung 11 einer Druckpumpe 12 zugeführt und mit hohem Druck in eine Druckleitung 13 gepumpt, die zu einer geeigneten Düse 14 führt. Das unter hohem Druck stehende Wasser in der Druckleitung 13 tritt dann bei Bedarf unter Bildung eines hochenergetischen Wasserstrahls aus der Düse 14 aus. Mit derartigen reinen Wasserstrahlen können weiche Materialien wie z.B. Stoffe, Leder, verfestigte Schäume, Lebensmittel etc. geschnitten werden.

Für Reinigungsanwendungen werden hauptsächlich mit einem reinen Wasserstrahl arbeitende Systeme eingesetzt. Typische Parameter für die Reinigung mit reinem Wasserstrahl sind Arbeitsdrücke bis zu 300 MPa und Volumendurchsätze von etwa 30 Liter/min, die zu einem hohen Energieverbrauch führen (bis zu 150 kW). Entsprechende Hochdruckpumpen sind ebenfalls sehr teuer.

Bei dem in Fig. 2 dargestellten zweiten Prinzip wird in einer Wasserstrahlanlage 20 wiederum Wasser über eine Wasserzuleitung 11 einer Druckpumpe 12 zugeführt und mit hohem Druck in eine Druckleitung 13 gepumpt, die zu einer geeigneten Düse 14 führt. Das unter hohem Druck stehende Wasser in der Druckleitung 13 tritt dann bei Bedarf unter Bildung eines hochenergetischen Wasserstrahls aus der Düse 14 aus. In einem nachfolgenden Mischrohr 16 wird dem reinen Wasserstrahl dann in einer Eintragvorrichtung 17 ein Schleifmittel zugemischt, das über eine Schleifmittelzuführung 18 herangeführt worden ist. Am Ende des Mischrohres 16 tritt dann ein hochenergetischer schleifmittelhaltiger Wasserstrahl 19 aus. Eine solche Anlage ist beispielsweise in der Druckschrift WO-A1-2005/051598 beschrieben. Derartige AIWJ-Strahlen (abrasive injection water jets) werden hauptsächlich bei stationären Schneidanwendungen eingesetzt. Mit ihnen können alle technischen Materialien geschnitten werden wie:
- alle Metalle (Stahl, Aluminium, Kupfer, Titan etc.)
- Glas
- Synthetische Materialien
- Verbundwerkstoffe, und
- Beton.

Bei der Vorrichtung gemäss GB 2073630 wird aus einem Druckwasserstrahl ein Teilstrom abgezweigt, um in einem Vorratsbehälter (8, 9, 10) eine Schleifmittelsuspension zu erzeugen. Durch Ausbildung der Düse (2) als Strahlpumpe wird die erzeugte Suspension aus einer Kammer (10) des Vorratsbehälters (8) angesaugt und in die Düse (2) befördert, dort durch den mit hoher Geschwindigkeit strömenden Wasserstrahl beschleunigt und mitgerissen.

Die nach dem dritten Prinzip erzeugten ASWJ-Strahlen (abrasive suspension water jets) werden generell für mobile und Spezialanwendungen eingesetzt. Die Vorteile der ASWJ-Strahlen gegenüber den nach dem zweiten Prinzip erzeugten AIWJ-Strahlen sind ein höherer Wirkungsgrad (bis zu einem Faktor 4-5 höher) und die Möglichkeit, diese Strahlen in allen Lagen und Umgebungen einsetzen zu können.

Bei dem in Fig. 3 dargestellten dritten Prinzip wird in einer Wasserstrahlanlage 30 wiederum Wasser über eine Wasserzuleitung 11 einer Druckpumpe 12 zugeführt und mit hohem Druck (bis zu 200 MPa) in eine Druckleitung 13 gepumpt, die zu einer geeigneten Düse 14 führt. An einem T-Stück 21 wird der Wasserstrom aufgeteilt. Ein Teil strömt über ein erstes Drosselventil 27 und ein Mischstück 28 direkt zur Düse 14. Eine zweiter, kleinerer Teil fliesst in einer Bypassleitung 23 über ein zweites Drosselventil 22 in einen mit Schleifmittel gefüllten und nach Entfernung eines Blindstopfens 25 nachfüllbaren Drucktank 24 und von dort über ein Absperrventil 26 zum Mischstück 28. Während das Wasser durch den Drucktank 24 strömt, reisst es die Schleifmittelteilchen mit. Die entstehende Wasser/Schleifmittel-Mischung wird dann im Mischstück 28 in den Haupt-Wasserstrom gegeben. Mit den Drosselventilen 22 und 27 kann der Anteil an Schleifmittel in dem aus der Düse 14 austretenden schleifmittelhaltigen Wasserstrahl 29 gesteuert werden. Ein solches System ist beispielsweise in der Druckschrift DE-A1-199 09 377 beschrieben.

WO 97/31752 zeigt ein Verfahren, bei dem die Behandlungssuspension zwischen einem Sammelbehälter (30), in dem gleichzeitig das Werkstück (10) behandelt wird, und einer von einer Hochdruckpumpe (72) beaufschlagten Kammer (64) im Kreislauf geführt wird. Aus dem Sammelbehälter (30) wird die Suspension mittels einer Pumpe (80) in die Hochdruckkammer (64) eingefüllt. Sobald deren vorgesehener Füllstand erreicht ist, ist die Anlage betriebsbereit. Durch Tätigwerden eines Kolbens (74) wird die schleifmittelhaltige Suspension unter einem Überdruck von bis zu 80 MPa durch die Düse (20) auf die Oberfläche (12) des Werkstücks (10) gestrahlt. Nach Entleerung der Hochdruckkammer (64) erfolgt ein Abbruch der Oberflächenbehandlung bis zum Abschluss der Wiederbefüllung der Kammer (64).

Die Vorrichtung gemäss US 4854090 zeichnet sich ebenfalls durch einen chargenweise zu füllenden Druckbehälter (201) aus, welcher in befülltem Zustand durch Beaufschlagung mittels einer Trägerflüssigkeit unter Hochdruck über die Düse (222) entleert wird. Durch eine zweckdienliche Anordnung und Schaltung von Pumpen (209, 210) und Ventilen (211, 212, 213, 221) wird zwischen Be- und Entladezyklus gewechselt. Während des Füllvorgangs des Druckbehälters (201) steht der Vorratsbehälter (205) unter Druck, ausserhalb des Füllvorgangs kann er druckentlastet werden.

Hauptnachteile der derzeit bekannten, nach dem dritten Prinzip mit Drücken zwischen 50 MPa und 200 MPa arbeitenden Systeme sind:
- die ungenaue Steuerung des Schleifmittelanteils in der Suspension;
- die fehlende Möglichkeit eines kontinuierlichen Betriebs, da nach einer gewissen Zeit der Betrieb unterbrochen und der Drucktank mit Schleifmittel wieder aufgefüllt werden muss; und
- die hohen Arbeitsdrücke erfordern dementsprechend dimensionierte Komponenten der Wasserstrahlanlage mit der Folge einer erschwerten Handhabung und eines begrenzten Einsatzbereichs hinsichtlich enger Raumverhältnisse.

### DARSTELLUNG DER ERFINDUNG

Es ist Aufgabe der Erfindung, ein insbesondere für Reinigungsanwendungen geeignetes Verfahren zum Behandeln von Werkstücken mittels eines unter hohem Druck aus einer Düse austretenden, schleifmittelhaltigen Wasserstrahls anzugeben, welches kontinuierliche betrieben werden kann und die vorstehend geschilderten Nachteile bekannter Verfahren vermeidet, sowie eine Wasserstrahlanlage zur Durchführung des Verfahrens zu schaffen.
Insbesondere liegt der Erfindung die Aufgabe zugrunde, ein solches Verfahren und eine solche Anlage bereitzustellen, die den Anforderungen eines Einsatzes für Kraftwerksanlagen, beispielsweise Turbinen, gewachsen sind. Dieses Anwendungsgebiet erfordert einen wirksamen Einsatz unter engen Raumverhältnissen, wie in engen Spalten, und stellt darüber hinaus hohe Anforderungen an die Oberflächengüte nach der Bearbeitung.

Diese Aufgaben werden durch die Gesamtheit der Merkmale der unabhängigen Ansprüche gelöst. Wesentlich für die Erfindung ist, dass in einem ersten Schritt in einem Mischbehälter bei Normaldruck eine Schleifmittel und Wasser enthaltende Schleifmittelsuspension bereitgestellt wird, dass in einem zweiten Schritt die bereitgestellte Schleifmittelsuspension mittels einer Pumpe aus dem Mischbehälter abgesaugt auf einen über Normaldruck liegenden Arbeitsdruck von 15 MPa bis 25 MPa gebracht wird, und dass in einem dritten Schritt aus der unter dem Arbeitsdruck stehenden Schleifmittelsuspension mittels einer Düse ein schleifmittelhaltiger Wasserstrahl erzeugt wird.
Durch die bei Normaldruck vorgenommene Zubereitung der Suspension kann fortlaufend Suspension bereitgestellt werden, ohne dass die Strahlerzeugung und - anwendung unterbrochen werden müssen. Das im Wasser enthaltene Schleifmittel verstärkt dabei in an sich bekannter Weise massiv die Reinigungswirkung des Strahls.

Gemäss einer Ausgestaltung der Erfindung wird zur Bereitstellung der unter Normaldruck stehenden Schleifmittelsuspension in einem offenen Mischbehälter eine Mischung mit Wasser und dem Schleifmittel hergestellt. Hierdurch ist gewährleistet, dass die Suspension im Mischbehälter jederzeit ohne Schwierigkeiten ergänzt werden kann.

Vorzugsweise wird die Mischung in dem Mischbehälter fortlaufend, insbesondere mittels eines Rührwerks, in Bewegung gehalten.

Der vergleichsweise niedrige Arbeitsdruck von etwa 15 MPa bis 25 MPa ermöglicht den Einsatz kostengünstigerer Komponenten (z.B. Pumpen) und reduziert den Energieverbrauch. Ein herausragender Vorteil der Erfindung besteht ausserdem darin, dass der niedrige Arbeitsdruck den Einsatz gering dimensionierter und flexibler Komponenten der Wasserstrahlanlage, wie Druckleitungen und Reinigungsköpfe, gestattet, wodurch es mit Hilfe der Erfindung nunmehr möglich ist, auch schwer zugängliche Oberflächen wirksam zu behandeln. Dadurch kann in bestimmten Fällen auf den aufwändigen Ausbau der zu reinigenden Werkstücke verzichtet werden. Gerade im Kraftwerksbau stellt dies einen nicht zu unterschätzenden Vorteil dar, der zu erheblichen Kosteneinsparungen für den Kraftwerksbetreiber führt.

Nach einer weiteren bevorzugten Ausführungsart wird dem Wasser ein Schleifmittel mit einer Härte von mindestens 7 gemäss Mohs-Skala zugesetzt.
Die Schleifmittelpartikel weisen einen Durchmesser im Bereich von 0,1 mm bis 0,3 mm auf.

Bevorzugt wird die Schleifmittelsuspension mittels einer Pumpe auf den Arbeitsdruck gebracht und die auf Arbeitsdruck gebrachte Schleifmittelsuspension über eine Druckleitung vom Ausgang der Pumpe direkt zur Düse geleitet, wobei als Pumpe eine Membranpumpe verwendet wird.

Eine Ausgestaltung der erfindungsgemässen Wasserstrahlanlage ist dadurch gekennzeichnet, dass die Pumpe eine Membranpumpe ist, dass die Membranpumpe eine von einer Membran begrenzte Pumpenkammer aufweist, die über ein Einlassventil mit der Ansaugleitung und über ein Auslassventil mit der Druckleitung in Verbindung steht, und dass die Ventile jeweils eine einen zentralen Ventildurchgang ausbildende Ventilbuchse umfassen, die am stromabwärts liegenden Ende durch ein auf einem Ventilsitz aufliegendes, entgegen der Strömungsrichtung federnd vorgespanntes Schliesselement verschlossen ist. Der Einsatz einer Membranpumpe hat im Vergleich zu anderen Pumpengattungen, wie Kolbenpumpen, den Vorteil eines geringen Verschleisses.

Eine bevorzugte Weiterbildung zeichnet sich dadurch aus, dass die Ventilbuchse und das Schliesselement der Ventile aus einem Hartmetall, insbesondere Wolframcarbid, hergestellt sind, und dass die Ventilsitze eingeschliffen sind.

Insbesondere ist das Schliesselement in dem zum Ventilsitz korrespondierenden Bereich kugelförmig ausgebildet und durch eine Druckfeder in Schliessrichtung vorgespannt.

Eine andere Ausgestaltung der erfindungsgemässen Anlage ist dadurch gekennzeichnet, dass in der Druckleitung ein Überdruckventil angeordnet ist. Vorzugsweise weist der Mischbehälter ein mit einem Motor ausgestattetes Rührwerk auf und ist als offener Behälter ausgebildet.

Das erfindungsgemässe Verfahren wird mit Vorteil für Schneid- und/oder Reinigungsaufgaben bei Kraftwerkskomponenten, insbesondere Kesseln, Wärmeübertragem und Turbinen eingesetzt.

Durch Anwendung der erfindungsgemässen, in den Ansprüchen näher definierten Merkmale ist es erstmals gelungen, die Vorteile verschiedener bekannter Verfahren der Wasserstrahltechnik in vorteilhafter Weise zu vereinen und dieser Technik damit neue Anwendungsmöglichkeiten zu erschliessen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: das vereinfachte Schema einer mit reinem Wasser arbeitenden Wasserstrahlanlage nach dem Stand der Technik;
- Fig. 2: das vereinfachte Schema einer mit Schleifmittelzusatz nach dem Injektionsprinzip arbeitenden Wasserstrahlanlage nach dem Stand der Technik;
- Fig. 3: das vereinfachte Schema einer mit Schleifmittelsuspension arbeitenden Wasserstrahlanlage nach dem Stand der Technik;
- Fig. 4: das vereinfachte Schema einer mit Schleifmittelsuspension arbeitenden Wasserstrahlanlage gemäss einem Ausführungsbeispiel der Erfindung;
- Fig. 5: den Längsschnitt durch ein herkömmliches Ein- bzw. Auslassventil einer für die Anlage nach Fig. 4 geeigneten Membranpumpe; und
- Fig. 6: den Längsschnitt durch ein gegenüber Fig. 5 modifiziertes und für die Anlage nach Fig. 4 optimiertes Ein- bzw. Auslassventil.

### WEGE ZUR AUSFÜHRUNG DER ERFINDUNG

In Fig. 4 ist das vereinfachte Schema einer mit Schleifmittelsuspension arbeitenden Wasserstrahlanlage gemäss einem Ausführungsbeispiel der Erfindung wiedergegeben. Die Wasserstrahlanlage 40 umfasst einen Mischbehälter 31, eine eingangsseitig mit dem Mischbehälter 31 über eine Ansaugleitung 35 in Verbindung stehende Membranpumpe 36 und eine über eine Druckleitung 39 an den Ausgang der Membranpumpe 36 angeschlossene Düse 44.

Im Mischbehälter 31 wird unter Normaldruck eine Schleifmittelsuspension 34 angemischt und bereitgehalten. Zum Mischen und Aufrechterhalten der Schleifmittelsuspension ist ein Rührwerk 33 vorgesehen, das von einem Motor 32 angetrieben wird. Der Mischbehälter 31 kann oben offen sein, so dass bei Bedarf und ohne Betriebsunterbruch die Komponenten der Schleifmittelsuspension nachgefüllt werden können. Das Arbeiten unter Normaldruck erleichtert erheblich die kontrollierte Zugabe von Wasser und Schleifmittel in den Mischbehälter 31 zur Aufrechterhaltung eines konstanten Mischungsverhältnisses. Varianten einer automatisierten Beschickung des Mischbehälters 31 sind dabei bevorzugt und mit vergleichsweise einfachen technischen Mitteln umsetzbar. Somit ist mit geringem apparativen Aufwand ein kontinuierlicher Betrieb der Wasserstrahlanlage gewährleistet.

Die Membranpumpe 36, die eine von einer Membran 37 begrenzte Pumpenkammer 38 aufweist, saugt bei einem Ansaughub (Bewegung nach links in Fig. 4) über ein Einlassventil 41 aus dem Mischbehälter 31 Suspension an und drückt sie in einem Arbeitshub (Bewegung nach rechts in Fig. 4) über ein Auslassventil 42 mit hohem Druck in die Druckleitung 39. Die Suspension fliesst über die Druckleitung 39 (in der ein Überdruckventil angeordnet ist, um Beschädigungen der Pumpe 36 durch Überdruck zu verhindern) direkt zu der aus Hartmetall (Wolframcarbid) bestehenden Düse 44. Dort wird ein schleifmittelhaltiger Wasserstrahl 45 ausgebildet, der je nach Erfordernis des Anwendungsfalls punktförmig, gespreizt oder anderweitig geformt sein kann.

Wegen des Schleifmittelanteils im Wasserstrahl kann der Druck in der Druckleitung 39 gegenüber der mit reinem Wasser arbeitenden Technik (Fig. 1) von 200 MPa auf 15 MPa bis 25 MPa, vorzugsweise 20 MPa abgesenkt werden, ohne dass die Reinigungswirkung beeinträchtigt wird. Dies erlaubt den Einsatz geringer dimensionierter Druckleitungen in Form von Schläuchen mit Durchmessern unter 12 mm. Derartige Schläuche besitzen eine hohe Flexibilität (Biegeradius kleiner als 50 mm) und sind daher auch für den Einsatz unter engen Raumverhältnissen, wie sie beispielsweise innerhalb der Beschaufelung von Turbinen herrschen, geeignet.

Wegen des Schleifmittelanteils in der gepumpten Suspension wird statt einer herkömmlichen Kolbenpumpe eine Membranpumpe 36 eingesetzt, deren Aufbau und Funktion beispielsweise in der Druckschrift US-B2-6,899,530 beschrieben ist. Diese Pumpen werden üblicherweise zum Pumpen von korrosiven und abrasiven Medien eingesetzt, dies jedoch bei vergleichsweise niedrigen Drücken. Im vorliegenden Anwendungsfall wird mit einer solchen Pumpe die angesaugte Suspension auf Drücke von etwa 15 MPa bis 25 MPa gebracht. Ein Betrieb bei diesen Drücken wird dadurch erreicht, dass die Ein- und Auslassventile 41, 42, die einem besonderen Verschleiss unterliegen, gemäss Fig. 5 und 6 modifiziert worden sind.

Membranpumpen sind volumetrisch arbeitende Pumpen, die durch die mechanische Verschiebung von synthetischen Membranen Druck erzeugen. Um einen konstanten Druck und Durchfluss zu erreichen, ist jede Pumpenkammer (38 in Fig. 4) mit zwei Ventilen (41, 42 in Fig. 4) ausgestattet. Eine Pumpe enthält meist drei bis fünf solcher Pumpenkammern. Wegen der hohen Strömungsgeschwindigkeit der abrasiven Suspension beim Öffnen der Ventile sind hauptsächliche diese dem Verschleiss ausgesetzt (die Erosion ist sehr stark von der Geschwindigkeit der erodierenden Partikel abhängig).

Die standardmässige Konstruktion der Ventile der Pumpenkammer einer Membranpumpe der beschriebenen Art ist in Fig. 5 wiedergegeben: Das Ventil 42' der Fig. 5 umfasst eine (ringförmige) Ventilbuchse 46, die einen zentralen Ventildurchgang 50 begrenzt. Ein scheibenförmiges Schliesselement 48' wird mittels einer Druckfeder 49 gegen einen Ventilsitz 47' am stromabwärts gelegenen Ende der Ventilbuchse 46 gepresst und schliesst so den Ventildurchgang 50 und damit die angrenzende Pumpenkammer ab. Wenn durch die Membran 37 Druck in der Pumpenkammer 38 erzeugt wird, hebt das Schliesselement 48' gegen den Druck der Feder 49 vom Ventilsitz 47' ab und eine Volumenstrom verlässt die Pumpenkammer 38 durch den zugehörigen Ventildurchgang.

Ein Hauptproblem besteht beim Ventil 42' darin, dass, wenn das Ventil nicht oder nicht mehr richtig schliesst, hohe lokale Strömungsgeschwindigkeiten am Ort der Leckage entstehen und das Schliesselement 48' und die Ventilbuchse 46 sehr stark erodieren. Selbst Wolframcarbid-Ventile werden so in weniger als einer halben Stunde erodiert. Der Grund für die mangelnde Dichtigkeit bei solchen Standardventilen ist die mangelnde Zentrierung des scheibenförmigen Schliesselements 48' in der Ventilbuchse 46: Das Schliesselement 48' hat keine ausreichende Führung, und wegen der (flachen) Form des standardmässigen Schliesselements 48' (eingeschliffener Radius des Ventilsitzes 47') gibt es einige Bereiche, in denen kein Flächenkontakt zwischen dem Schliesselement 48' und dem Ventilsitz 47' besteht, wenn das Schliesselement 48' nicht perfekt zentriert ist.

Um hier Abhilfe zu schaffen, ist die Ventilgeometrie gemäss Fig. 6 verändert worden. Das Schliesselement 48 des Ventils 42 hat nunmehr die Form einer Kugel bzw. eines Kugelabschnitts. Dies hat zur Folge, dass, auch wenn das Schliesselement 48 nicht perfekt zentriert ist, dennoch am ganzen Umfang des Ventilsitzes 47 Flächenkontakt herrscht und die Dichtigkeit gewährleistet ist. Gleichzeitig ist die Kontaktfläche am Ventilsitz 47 erheblich vergrössert worden. Darüber hinaus sind alle Dichtflächen eingeschliffen, um eine gute Abdichtung zu erzielen. Als Material für das Schliesselement 48 und die Ventilbuchse 46 wird Wolframcarbid verwendet. Es hat sich erwiesen, dass durch diese Massnahmen die erforderlichen Wartungsintervalle erheblich verlängert werden können. Intervalle von 50 Betriebsstunden und mehr haben sich als ausreichend erwiesen.

Mit einer Anlage gemäss Fig. 4 kann nun im Dauerbetrieb ein schleifmittelhaltiger Wasserstrahl mit einem Druck von etwa 15 MPa bis zu 25 MPa erzeugt werden, der mit besonderem Vorteil auf dem Gebiet der Kraftwerkstechnik eingesetzt werden kann. Insbesondere können folgende Reinigungsaufgaben erledigt werden:
- Bei Dampfkesseln können die Rohre der Rohrbündel gereinigt werden.
- Bei Turbinen können die Beschaufelung oder andere Komponenten gereinigt werden, wobei auf einen Ausbau derselben häufig verzichtet werden kann, da nach der Erfindung selbst Zwischenräume zwischen den Schaufeln im Einbauzustand wirksam gereinigt werden können. Dies erlaubt erhebliche Kosteneinsparungen gegenüber herkömmlichen Methoden der Reinigung.

Des weiteren lassen sich nach der Erfindung im Kraftwerksbereich mit Vorteil Oberflächen bearbeiten:
- Wasserstrahl-Honen: Es werden die zentralen Bohrungen von Dampfturbinen-Rotoren bearbeitet. Hierdurch lassen sich gegenüber herkömmlichen Methoden die Maschinenzeiten erheblich reduzieren.
- Schaufel-Aufarbeitung: Die Schaufeloberflächen von Gasturbinen werden bearbeitet, um Oberflächenrisse zu beseitigen.

Gegenüber den auf reinen Wasserstrahlen basierenden Systemen ergeben sich dabei die folgenden Vorteile:
- Weniger Energieverbrauch;
- Verbesserte Reinigungsleistung;
- Einstellbare Oberflächeneigenschaften bei den bearbeiteten Oberflächen;
- Überlegene Oberflächengüte;
- Einstellbare Materialabtragungsraten;
- Verbesserte Handhabbarkeit aufgrund des verringerten Druckes;
- Geringer dimensionierte Zuleitungen (beispielsweise mit einem Schlauchdurchmesser von weniger als 12 mm) und Düsen;
- Geringer Biegeradius der Zuleitung von weniger als 50 mm ermöglicht einen Einsatz unter engen Raumverhältnissen, selbst in engen Spalten;
- Geringere Anlagenkosten.

### BEZUGSZEICHENLISTE

- 10,20,30,40: Wasserstrahlanlage
- 11: Wasserzuleitung
- 12: Druckpumpe
- 13,39: Druckleitung
- 14,44: Düse
- 15: Wasserstrahl
- 16: Mischrohr
- 17: Eintragvorrichtung
- 18: Schleifmittelzuführung
- 19,29,45: Wasserstrahl (schleifmittelhaltig)
- 21: T-Stück
- 22,27: Drosselventil
- 23: Bypassleitung
- 24: Drucktank (mit Schleifmittel)
- 25: Blindstopfen
- 26: Absperrventil
- 28: Mischstück
- 31: Mischbehälter
- 32: Motor
- 33: Rührwerk
- 34: Schleifmittelsuspension
- 35: Ansaugleitung
- 36: Membranpumpe
- 37: Membran
- 38: Pumpenkammer
- 41: Einlassventil
- 42,42': Auslassventil
- 43: Überdruckventil
- 46: Ventilbuchse
- 47,47': Ventilsitz
- 48,48': Schliesselement
- 49: Druckfeder
- 50: Ventildurchgang

## Patentansprüche

1. Verfahren zum Bearbeiten eines Werkstücks mittels eines unter hohem Druck aus einer Düse (44) austretenden, schleifmittelhaltigen Wasserstrahls (45), wobei in einem ersten Schritt in einem Mischbehälter (31) bei Normaldruck eine Schleifmittel und Wasser enthaltende Schleifmittelsuspension (34) bereitgestellt, gemischt und das Mischungsverhältnis konstant aufrechterhalten wird, wobei in einem zweiten Schritt die bereitgestellte Schleifmittelsuspension (34) mittels einer Pumpe (36) aus dem Mischbehälter (31) abgesaugt und auf einen über Normaldruck liegenden Arbeitsdruck von 15 MPa bis 25 MPa gebracht wird, wobei in einem dritten Schritt die unter dem Arbeitsdruck stehende Schleifmittelsuspension (34) einer Düse (44) zugeführt wird, und in einem vierten Schritt ein schleifmittelhaltiger Wasserstrahl zwecks Beaufschlagung der Werkstückoberfläche aus der Düse (44) austritt.

2. Verfahren nach Anspruch 1, **dadurch gekennzeichnet, dass** zur Bereitstellung der unter Normaldruck stehenden Schleifmittelsuspension (34) die Mischung in dem Mischbehälter (31) fortlaufend, insbesondere mittels eines Rührwerks (32, 33), in Bewegung gehalten wird.

3. Verfahren nach einem der Ansprüche 1 oder 2, **dadurch gekennzeichnet, dass** das Schleifmittel eine Härte von mindestens 7 gemäss Mohs-Skala aufweist.

4. Verfahren nach einem der Ansprüche 1 bis 3, **dadurch gekennzeichnet, dass** die Schleifmittelpartikel einen Durchmesser im Bereich von 0,1 mm bis 0,3 mm aufweisen.

5. Verfahren nach einem der Ansprüche 1 bis 4, **dadurch gekennzeichnet, dass** die Schleifmittelsuspension (34) mittels einer Membranpumpe (36) auf den Arbeitsdruck gebracht wird, und dass die auf Arbeitsdruck gebrachte Schleifmittelsuspension (34) über eine Druckleitung (39) vom Ausgang der Pumpe (36) direkt zur Düse (44) geleitet wird.

6. Wasserstrahlanlage (40) zur Durchführung des Verfahrens nach einem der Ansprüche 1 bis 5, welche Wasserstrahlanlage (40) eine Düse (44) zur Ausbildung eines Wasserstrahls (45) umfasst, welche über eine Druckleitung (39) an den Ausgang einer Druck erzeugenden Pumpe (36) angeschlossen ist, **dadurch gekennzeichnet, dass** die Pumpe (36) eine Membranpumpe ist, die eingangsseitig über eine Ansaugleitung (35) an einen eine Schleifmittelsuspension (34) enthaltenden unter Normaldruck stehenden Mischbehälter (31) zum Mischen und zur Aufrechterhaltung eines konstanten Mischungsverhältnises der Schleifmittelsuspension (34) angeschlossen ist.

7. Wasserstrahlanlage nach Anspruch 6, **dadurch gekennzeichnet, dass** die Membranpumpe (36) eine von einer Membran (37) begrenzte Pumpenkammer (38) aufweist, die über ein Einlassventil (41) mit der Ansaugleitung (35) und über ein Auslassventil (42) mit der Druckleitung (39) in Verbindung steht, und dass die Ventile (41, 42) jeweils eine einen zentralen Ventildurchgang (50) ausbildende Ventilbuchse (46) umfassen, die am stromabwärts liegenden Ende durch ein auf einem Ventilsitz (47) aufliegendes, entgegen der Strömungsrichtung federnd vorgespanntes Schliesselement (48) verschlossen ist.

8. Wasserstrahlanlage nach Anspruch 7, **dadurch gekennzeichnet, dass** die Ventilbuchse (46) und das Schliesselement (48) der Ventile (41, 42) aus einem Hartmetall, insbesondere Wolframcarbid, hergestellt sind, und dass die Ventilsitze (47) eingeschliffen sind.

9. Wasserstrahlanlage nach Anspruch 7 oder 8, **dadurch gekennzeichnet, dass** das Schliesselement (48) in dem zum Ventilsitz (47) korrespondierenden Bereich kugelförmig ausgebildet und durch eine Druckfeder (49) in Schliessrichtung vorgespannt ist.

10. Wasserstrahlanlage nach einem der Ansprüche 6 bis 9, **dadurch gekennzeichnet, dass** in der Druckleitung (39) ein Überdruckventil (43) angeordnet ist.

11. Wasserstrahlanlage nach einem der Ansprüche 6 bis 10, **dadurch gekennzeichnet, dass** der Mischbehälter (31) ein mit einem Motor (32) ausgestattetes Rührwerk (33) aufweist, und dass der Mischbehälter (31) als offener Behälter ausgebildet ist.

12. Anwendung des Verfahrens nach einem der Ansprüche 1 bis 5 für Schneid- und/oder Reinigungsaufgaben an Kraftwerkskomponenten, insbesondere Kesseln, Wärmeüberträgern oder Turbinen.

## Claims

1. Method for working on a workpiece by means of a water jet (45) that contains abrasive and emerges under high pressure from a nozzle (44), wherein in a first step an abrasive suspension (34) containing abrasive and water is provided at normal pressure, in a mixing vessel (31) is mixed and the mix ratio is kept constant, wherein in a second step the provided abrasive suspension (34) is sucked out of the mixing vessel (31) by means of a pump (36) and is brought to a working pressure of 15 MPa to 25 MPa that is above normal pressure, wherein in a third step the abrasive suspension (34) under the working pressure is fed to a nozzle (44), and in a fourth step a water jet containing abrasive emerges from the nozzle (44) for the purpose of acting on the workpiece surface.

2. Method according to Claim 1, **characterized in that**, for the purpose of providing the abrasive suspension (34) that is at normal pressure, the mixture in the mixing vessel (31) is kept continuously in motion, in particular by means of an agitator (32, 33).

3. Method according to either of Claims 1 and 2, **characterized in that** the abrasive has a hardness of at least 7 according to the Mohs scale.

4. Method according to any one of Claims 1 to 3, **characterized in that** the particles of the abrasive have a diameter in the range from 0.1 mm to 0.3 mm.

5. Method according to any one of Claims 1 to 4, **characterized in that** the abrasive suspension (34) is brought to the working pressure by means of a diaphragm pump (36), and the abrasive suspension (34) brought to working pressure is routed from the output of the pump (36) directly to the nozzle (44), via a pressure line (39).

6. Water jet installation (40) for executing the method according to any one of Claims 1 to 5, which water jet installation (40) comprises, for the purpose of realizing a water jet (45), a nozzle (44) that is connected, via a pressure line (39), to the output of a pump (36) that generates a pressure, **characterized in that** the pump (36) is a diaphragm pump which on its input side is connected, via an intake line (35), to a mixing vessel (31) that is at normal pressure and contains an abrasive suspension (34), for mixing and for maintaining a constant mix ratio of the abrasive suspension (34).

7. Water jet installation according to Claim 6, **characterized in that** the diaphragm pump (36) has a pump chamber (38) that is delimited by a diaphragm (37) and connected to the intake line (35) via an inlet valve (41) and connected to the pressure line (39) via an outlet valve (42), and the valves (41, 42) each comprise a valve sleeve (46), which constitutes a central valve passage (50) and which is closed, at the downstream end, by a closing element (48) that rests on a valve seat (47) and that is spring-biased contrary to the direction of flow.

8. Water jet installation according to Claim 7, **characterized in that** the valve sleeve (46) and the closing element (48) of the valves (41, 42) are produced from a hard metal, in particular tungsten carbide, and the valve seats (47) are ground-in.

9. Water jet installation according to Claim 7 or 8, **characterized in that** the closing element (48) is ball-shaped in the region corresponding to the valve seat (47), and is biased in the closing direction by a pressure spring (49).

10. Water jet installation according to any one of Claims 6 to 9, **characterized in that** a pressure relief valve (43) is arranged in the pressure line (39).

11. Water jet installation according to any one of Claims 6 to 10, **characterized in that** the mixing vessel (31) has an agitator (33) equipped with a motor (32), and the mixing vessel (31) is realized as an open vessel.

12. Application of the method according to any one of Claims 1 to 5 for cutting and/or cleaning tasks on power plant components, in particular boilers, heat exchangers or turbines.

## Revendications

1. Procédé de traitement d'une pièce au moyen d'un jet d'eau (45) contenant un agent abrasif et sortant d'une buse (44) sous haute pression dans lequel, dans une première étape, on prépare dans un récipient de mélange (31) à la pression normale une suspension d'agent abrasif (34) contenant un agent abrasif et de l'eau, on la mélange et on maintient constantes les proportions du mélange, dans lequel, dans une deuxième étape, on aspire la suspension d'agent abrasif préparée (34) au moyen d'une pompe (36) hors du récipient de mélange (31) et la porte à une pression de travail de 15 MPa à 25 MPa plus haut que la pression normale, dans lequel, dans une troisième étape, on envoie la suspension d'agent abrasif (34) se trouvant à la pression de travail à une buse (44) et, dans une quatrième étape, un jet d'eau contenant un agent abrasif sort de la buse (44) pour frapper la surface de la pièce.

2. Procédé selon la revendication 1, **caractérisé en ce que**, pour la préparation de la suspension d'agent abrasif (34) se trouvant à la pression normale, on maintient le mélange en permanence en mouvement dans le récipient de mélange (31), en particulier au moyen d'un agitateur (32, 33).

3. Procédé selon l'une quelconque des revendications 1 ou 2, **caractérisé en ce que** l'agent abrasif présente une dureté d'au moins 7 selon l'échelle de Mohs.

4. Procédé selon l'une quelconque des revendications 1 à 3, **caractérisé en ce que** les particules d'agent abrasif présentent un diamètre dans la plage de 0,1 mm à 0,3 mm.

5. Procédé selon l'une quelconque des revendications 1 à 4, **caractérisé en ce que** l'on porte la suspension d'agent abrasif (34) à la pression de travail au moyen d'une pompe à membrane (36) et **en ce que** l'on conduit la suspension d'agent abrasif (34) portée à la pression de travail par une conduite sous pression (39) depuis la sortie de la pompe (36) directement jusqu'à la buse (44).

6. Installation de jet d'eau (40) destinée à exécuter le procédé selon l'une quelconque des revendications 1 à 5, installation de jet d'eau (40) qui comprend une buse (44) pour la formation d'un jet d'eau (45), qui est raccordée par une conduite sous pression (39) à la sortie d'une pompe (36) produisant une pression, **caractérisée en ce que** la pompe (36) est une pompe à membrane, qui est raccordée côté entrée, par une conduite d'aspiration (35), à un récipient de mélange (31) contenant une suspension d'agent abrasif (34) et se trouvant à la pression normale pour le mélange et le maintien de proportions de mélange constantes de la suspension d'agent abrasif (34).

7. Installation de jet d'eau selon la revendication 6, **caractérisée en ce que** la pompe à membrane (36) présente une chambre de pompe (38) limitée par une membrane (37), qui est en communication par une soupape d'entrée (41) avec la conduite d'aspiration (35) et par une soupape de sortie (42) avec la conduite sous pression (39), et **en ce que** les soupapes (41, 42) comprennent respectivement une douille de soupape (46) formant un passage de soupape central (50), et qui est fermée à son extrémité aval par un élément de fermeture (48) appliqué sur un siège de soupape (47) et précontraint par un ressort contrairement à la direction d'écoulement.

8. Installation de jet d'eau selon la revendication 7, **caractérisée en ce que** la douille de soupape (46) et l'élément de fermeture (48) des soupapes (41, 42) sont fabriqués en un métal dur, en particulier en carbure de tungstène, et **en ce que** les sièges de soupape (47) sont rôdés.

9. Installation de jet d'eau selon la revendication 7 ou 8, **caractérisée en ce que** l'élément de fermeture (48) est de forme conique dans la zone correspondant au siège de soupape (47) et est précontraint dans la direction de fermeture par un ressort de pression (49).

10. Installation de jet d'eau selon l'une quelconque des revendications 6 à 9, **caractérisée en ce qu'**une soupape de surpression (43) est disposée dans la conduite sous pression (39).

11. Installation de jet d'eau selon l'une quelconque des revendications 6 à 10, **caractérisée en ce que** le récipient de mélange (31) présente un agitateur (33) équipé d'un moteur (32), et **en ce que** le récipient de mélange (31) est réalisé sous la forme d'un récipient ouvert.

12. Application du procédé selon l'une quelconque des revendications 1 à 5 pour des opérations de découpage et/ou de nettoyage sur des composants de centrales électriques, en particulier des chaudières, des échangeurs de chaleur ou des turbines.
